# EUROPÄISCHE PATENTSCHRIFT

(11) **EP 0 949 457 B1**
(45) Veröffentlichungstag und Bekanntmachung des Hinweises auf die Patenterteilung: **11.09.2002**
(21) Anmeldenummer: 99104295.3
(22) Anmeldetag: 03.03.1999
(51) Int. Cl.: F24C 15/20, A21B 3/04, A47J 37/00

(54) **Gargerät mit Abluftkanal**
Cooking appliance with an exhaust air duct
Appareil de cuisson avec une gaine de ventilation

(30) Priorität: 09.03.1998 DE 19810047
(43) Veröffentlichungstag der Anmeldung: 13.10.1999
(73) Patentinhaber: BSH Bosch und Siemens Hausgeräte GmbH, 81669 München (DE)
(72) Erfinder: Roch, Klemens Dipl.-Ing., 83308 Trostberg (DE); Unterreiner, Christian Dipl.-Ing., 83404 Ainring (DE); Götzendorfer, Franz, 83278 Traunstein (DE)
(74) Vertreter: Richter, Harald Dr.

(56) Entgegenhaltungen:
- DE-A- 2 047 224
- DE-A1- 2 449 962
- DE-A1- 3 246 333
- DE-B2- 2 656 565
- DE-U1- 9 309 989

## Beschreibung

Die vorliegende Erfindung betrifft ein Gargerät mit einem Gehäuse, in dem ein Garraum sowie ein außerhalb des Garraums angeordnetes Kühlluftgebläses vorgesehen sind, das ausblasseitig an einen frontseitig aus dem Gehäuse führenden Abluftkanal angeschlossen ist, dessen Ausblasöffnung eine Breite besitzt, die wesentlich größer ist als die einer Wrasenöffnung des Abluftkanals, durch die aus der Ofenmuffel stammender Wrasen zusätzlich in den Abluftkanal strömt und zusammen mit der Kühlluft aus der Ausblasöffnung gedrückt wird.

Ein derartiges Gargerät ist bekannt aus der Druckschrift G 93 099 89, wobei die Mündungsöffnung des Wrasenkanals in den Abluftkanal im Strömungsweg der Abluft angeordnet ist. Dabei wird ein laminarer Strömungsverlauf der Abluft und eine laminare Einleitung des Wrasenstromes in die Abluft bewirkt. Der feuchtheiße Wrasen wird also von der Abluft eingehüllt und verteilt nach außen abgeführt. Nachteilig dabei kann sein, daß der Wrasen heiß aus der Herdfront austritt, was unangenehm für davor stehende Personen sein kann.

Aufgabe der vorliegenden Erfindung ist es, bei einem Gargerät nach dem Oberbegriff des Patentanspruches 1 einen derartigen Nachteil zu vermeiden.

Erfindungsgemäß ist dies bei einem gattungsgemäßen Gargerät dadurch erreicht, daß in dem Abluftkanal ein Luftleitmittel angeordnet ist, das den in den Abluftkanal strömenden Wrasen über die Breite der Ausblasöffnung des Abluftkanals verteilt. Durch das Verteilen des Wrasens über die gesamte Breite des Abluftkanals bzw. der Ausblasöffnung und dessen guter Vermischung mit der ausgeblasenen Kühlluft kann die Temperatur des ausgeblasenen Wrasen-Luft-Gemisches über die Breite der Ausblasöffnung deutlich vergleichmäßigt und herabgesetzt werden.

Um die Vermischung und Herabsetzung der Wrasentemperatur zu verbessern, verteilt das Luftleitmittel auch die in den Abluftkanal strömende Kühlluft über die Breite der Ausblasöffnung des Abluftkanals.

Vorteilhafterweise teilt ein Strömungsteiler den konzenztrierten Wrasenstrom im wesentlichen in zwei Teilwrasenströme. Durch diese Maßnahme ist es auf besonders einfache Weise möglich, den Wrasen auf kurzer Wegstrecke von der kleinen Wrasenöffnung zu der deutlich breiteren Ausblasöffnung des Abluftkanals in die Breite zu verteilen.

Gemäß einer bevorzugten Ausführungsform ist das Luftleitmittel als zumindest eine Luftleitwand ausgebildet, die sich über die gesamte lichte Höhe des Abluftkanals erstreckt und den Wrasen von der Wrasenöffnung in Richtung auf einen seitlichen Randbereich des Abluftkanals leitet. Dadurch wird der Strömungsweg des Wrasens im Abluftkanal verlängert und die gewünschte Verteilung bzw. Vermischung erleichtert.

Eine sehr günstige Verteilung und Vermischung des Wrasens und der Kühlluft ist möglich, wenn das Luftleitmittel aus zumindest zwei winkelig zueinander angeordneten Luftleitwänden besteht. Diese erstrecken sich im Bereich des in den Abluftkanal eintretenden Wrasens derart, daß sie diesen in Ausblasrichtung V-förmig in die Breite des Abluftkanales leiten. Um den Wrasen auch im Mittelbereich des Abluftkanales nach außen führen zu können, weist zumindest eine der Luftführungswände über deren Länge verteilt Strömungsöffnungen auf. Infolge des Druckunterschiedes zwischen den beiden Seiten der Luftführungswand entstehen partiell Verwirbelungen im Wrasenstrom. Wichtig zur Vermischung des verwirbelten Wrasens mit der Kühlluft ist dabei, daß die Luftführungswände bzw. Strömungsöffnungen auch beidseitig vom Kühlluftstrom umspült werden können. Dies führt dann zu einer guten Vermischung von Wrasen mit Luft. Deshalb weist das Luftleitmittel auch eine Luftdurchtrittsöffnung ausschließlich für die Kühlluft auf, die von dem Wrasenstrom abgeschirmt ist.

Es zeigen:
- Fig. 1: in einer Seitenansicht teilweise in einer Schnittdarstellung entlang der Linie I-I in Fig. 2 den Deckwandbereich der Backofenmuffel des Backofens, und
- Fig. 2: in einer Ansicht von oben in verkleinertem Maßstab eine stark vereinfachte Schnittdarstellung entlang der Linie II-II in Fig. 1.

Ein Backofen weist eine frontseitig offene Backofenmuffel 1 auf, die durch eine Ofentür verschließbar ist. Der Backofenmuffel 1 sind an sich bekannte Heizelemente zum Beheizen des Garraums zugeordnet. Weiterhin ist die Backofenmuffel 1 umgeben von einem an sich bekannten Gehäuse des Backofens (nicht gezeigt). Oberhalb einer Deckwand 3 ist eine Backofenisolation 5 gezeigt, die im wesentlichen allseitig die Backofenmuffel 1 umgibt. In der Deckwand 3 der Backofenmuffel 1 ist eine Wrasenöffnung 7 ausgebildet, in der ein Filtergehäuse 9 gehaltert ist. Das Filtergehäuse 9 weist einen topfförmigen Gehäuseboden 11 und einen damit verbundenen Gehäusedeckel 13 auf. In dem Filtergehäuse 9 ist ein als Filter 15 dienendes Metallgestrick angeordnet. Der Gehäuseboden 11 und der Gehäusedeckel 13 weisen geeignete Öffnungen zum Ziehen des Wrasens aus der Backofenmuffel 1 durch das Filter 15 auf. Oberhalb der Backofenisolation 5 der Backofenmuffel 1 ist eine mehrteilige Lüftereinheit 17 gehaltert. Deren Grundblech 19 ist an der Backofenisolation 5 bzw. dem Gehäuse der Backofenmuffel 1 befestigt. Im Bereich der Wrasenöffnung 7 besitzt das Grundblech 19 einen geeignet nach unten gezogenen Grundblechtopf 20 mit entsprechenden Ansaugöffnungen. An dem Grundblechtopf 20 ist der Gehäusedeckel 13 des Filtergehäuses 9 befestigt. Auf dem sich in Strömungsrichtung nach vorne trichterförmig erweiternden Grundblech 19 (Fig. 2) sitzt eine entsprechend gestaltete Luftschachthaube 21 (Fig. 1,2), die nachfolgend genauer erläutert ist. In der dazwischen ausgebildeten Luftkammer ist vertikal stehend ein an sich bekannter Lüftermotor 23 mit einer Motorwelle 25 gehaltert. Dazu ist der Lüftermotor 23 auf die Deckwand eines Spiralgehäuses 27 verschraubt. Zur Positionierung des Lüftermotors 23 relativ zu der Wrasenöffnung 7 und einer Kühlluftansaugöffnung 28 der Luftschachthaube 21 weist das Spiralgehäuse 27 erste Zentrierstifte 29 und zweite Zentrierstifte 31 auf. Die ersten Zentrierstifte 29 des Spiralgehäuses 27 sitzen in entsprechenden Öffnungen des Grundblechs 19. Die zweiten Zentrierstifte 31 des Spiralgehäuses 27 sitzen in entsprechenden Öffnungen der Luftschachthaube 21. Durch das dicht auf dem Grundblech 19 sitzende Spiralgehäuses 27 ist im Bereich der Wrasenöffnung 7 eine lediglich frontseitig offene Wrasensaugkammer 33 gebildet (Fig. 1, 2), wie nachfolgend erläutert ist. Oberhalb des Lüftermotors 23 ist in der Luftschachthaube 21 eine Kühlluftsaugkammer 35 gebildet. Beide Saugkammern 33 und 35 münden, wie nachfolgend genauer erläutert ist, in einen nach vorne offenen und sich trichterförmig erweiternden Ausblaskanal 36, der deck- und bodenseitig durch das Grundblech 19 und die Luftschachthaube 21 begrenzt ist. Oberhalb des Lüftermotors 23 weist die Luftschachthaube 21 die kreisförmige Kühlluftansaugöffnung 28 auf, die durch einen Kammerring 37 begrenzt ist. Im freien Öffnungsquerschnitt dieses Kammerrings 37 sitzt mit der Motorwelle 25 verbunden ein Axiallüfterrad 39 zum Ansaugen der im Ofengehäuse erwärmten Kühlluft. Dem Axiallüfterrad 39 gegenüberliegend ist an der Motorwelle 25 des Lüftermotors 23 ein Radiallüfterrad 41 befestigt.

Beim Betrieb des Lüftermotors 23 zieht das geeignet dimensionierte Radiallüfterrad 41 (Drehrichtungspfeil in Fig. 2) aus der Backofenmuffel 1 durch den Filter 15 wrasenhaltige warme Luft in das Spiralgehäuse 27 (kurze, durchgehende Pfeile in Fig. 1, 2). Der Wrasen wird dann im wesentlichen horizontal mittels eines V-förmigen Verzweigungsabschnittes 42 des Spiralgehäuses 27 in zwei Kanälen aus deren voneinander getrennten, V-förmig zueinander angeordneten Wrasenausblasöffnungen 43 des Spiralgehäuses 27 bodenseitig in den Ausblaskanal 36 gedrückt. Zugleich saugt das Axiallüfterrad 39 erwärmte Kühlluft in das Sauglüftergehäuse 19, 21 und drückt es, durch die Deckplatte 27 des Spiralgehäuses zunächst vom Wrasenstrom getrennt, am Lüftermotor 23 vorbei ebenfalls in den Ausblaskanal 36 (unterbrochene Pfeile in Fig. 1, 2). Dabei umströmt die Kühlluft das Spiralgehäuse 27 zu dessen Abkühlung. Im Bereich des Überganges von den Saugkammern 33, 35 zum Ausblaskanal 36 erstrecken sich V-förmig zueinander angeordnet eine erste und eine zweite Luftleitwand 45, 47 (Fig. 2). Die beiden Luftleitwände 45, 47 sind dabei einstückig mit der Luftschachthaube 21 ausgebildet, erstrecken sich über die gesamte lichte Höhe des Abluftkanals 36 und liegen in ihren unteren Endabschnitten im wesentlichen dicht auf dem Grundblech 19 auf. Die beiden Luftleitwände 45, 47 schließen weiterhin unmittelbar an die beiden Wrasenausblasöffnungen 43 an. Durch eine sich im wesentlichen über die gesamte Höhe des Abluftkanals 36 erstreckende Strömungsöffnung 49 zwischen den dem Motor 23 zugewendeten Endabschnitten der Wände 47 sind die beiden Luftleitwände 45, 47 voneinander beabstandet. Durch diese Strömungsöffnung 49 kann die vom Kühlluftgebläse 39 geförderte Luft auch zwischen den beiden Luftleitwänden 45, 47 hindurch in den Abluftkanal 36 strömen. Während der Wrasen aufgrund des flachen Spiralgehäuses 27 zunächst im wesentlichen bodenseitig in den Abluftkanal strömt, strömt die Kühlluft von oben in den Abluftkanal 36 und verteilt sich dann im weiteren Verlauf über dessen gesamte Höhe. Beim Strömen des Wrasens entlang der ersten Luftleitwand 45 wird dieser aufgrund der beidseits der Wand 45 herrschenden unterschiedlichen Druckverhältnisse durch bodenseitig angeordnete Luftdurchtrittsöffnungen 51 gezogen und verwirbelt. Der dadurch durch die erste Luftleitwand 45 strömende Wrasen vermischt sich mit der von oben und insbesondere mit der durch die Luftdurchtrittsöffnung 51 strömenden Kühlluft. Dies gilt entsprechend für den außenseits der beiden Luftleitwände 45, 47 in die Randbereiche des Abluftkanals 36 geförderten Wrasen.

Die Lüftungsanordnung ist derart aufeinander abgestimmt, daß sich das Gemisch aus zunächst konzentriertem Wrasen und Kühlluft im wesentlichen über die gesamte Breite des Ausblaskanals 36 verteilt und gut durchmischt. Dieses Gemisch tritt dann aus einer frontseitigen Ausblasöffnung 55 des Ausblaskanals 36 im Bereich eines Backofenflansches 57 über im wesentlichen dessen gesamte Breite oberhalb der frontseitigen Muffelöffnung (Figur 2) ins Freie.

## Patentansprüche

1. Gargerät mit einem Gehäuse, in dem ein Garraum sowie ein außerhalb des Garraums angeordnetes Kühlluftgebläses vorgesehen sind, das ausblasseitig an einen frontseitig aus dem Gehäuse führenden Abluftkanal angeschlossen ist, dessen Ausblasöffnung eine Breite besitzt, die wesentlich größer ist als die einer Wrasenöffnung des Abluftkanals, durch die aus der Ofenmuffel stammender Wrasen zusätzlich in den Abluftkanal strömt und zusammen mit der Kühlluft aus der Ausblasöffnung gedrückt wird, **dadurch gekennzeichnet, daß** in dem Abluftkanal (36) ein Luftleitmittel (45,47) angeordnet ist, das den in den Abluftkanal strömenden Wrasen über die Breite der Ausblasöffnung (55) des Abluftkanals (36) verteilt.

2. Gargerät nach Anspruch 1, **dadurch gekennzeichnet, daß** das Luftleitmittel (45, 47) die in den Abluftkanal (36) strömende Kühlluft über die Breite der Ausblasöffnung (55) des Abluftkanals (36) verteilt.

3. Gargerät nach Anspruch 1 oder 2, **dadurch gekennzeichnet, daß** ein Strömungsteiler (42) den Wrasenstrom im wesentlichen in zwei Teilwrasenströme teilt.

4. Gargerät nach Anspruch 1, 2 oder 3, **dadurch gekennzeichnet, daß** das Luftleitmittel als zumindest eine Luftleitwand (45, 47) ausgebildet ist, die sich über die lichte Höhe des Abluftkanals (36) erstreckt und den Wrasen von der Wrasenöffnung (43) in Richtung auf einen seitlichen Randbereich des Abluftkanals (36) leitet.

5. Gargerät nach einem der vorhergehenden Ansprüche, **dadurch gekennzeichnet, daß** das Luftleitmittel aus zumindest zwei winkelig zueinander angeordneten Luftleitwänden (45, 47) besteht, die sich im Bereich des in den Abluftkanal (36) eintretenden Wrasens, diesen in Ausblasrichtung V-förmig in die Breite leitend, im wesentlichen V-förmig erstrecken.

6. Gargerät nach Anspruch 4 oder 5, **dadurch gekennzeichnet, daß** zumindest eine der Luftführungswände (45) über deren Länge verteilt Strömungsöffnungen (49) aufweist.

7. Gargerät nach Anspruch 4, 5 oder 6, **dadurch gekennzeichnet, daß** das Luftleitmittel (45, 47) eine Luftdurchtrittsöffnung (51) ausschließlich für die Kühlluft aufweist, die von dem Wrasenstrom abgeschirmt ist.

8. Gargerät nach einem der vorhergehenden Ansprüche, insbesondere nach Anspruch 7, **dadurch gekennzeichnet, daß** im Abluftkanal (36) eine im wesentlichen horizontal angeordnete Trennplatte (27) vorgesehen ist, die den angesaugten Wrasen von der angesaugten Kühlluft bis in den Bereich des Luftleitmittels (45, 47) trennt.

## Claims

1. Cooking appliance with a housing in which are provided a cooking chamber as well as a cooling air fan which is arranged outside the cooking chamber and connected at the outlet side with an air exhaust channel, which leads out of the housing at the front and the outflow opening of which has a width which is substantially greater than that of a vapour opening of the air exhaust channel, through which vapour opening vapour emanating from the oven chamber additionally flows into the air exhaust channel and together with the cooling air is forced out of the outflow opening, **characterised in that** an air guide means (45, 47) is arranged in the air exhaust channel (36) and distributes the vapour, which flows in the air exhaust channel, over the width of the outflow opening (55) of the air exhaust channel (36).

2. Cooking appliance according to claim 1, **characterised in that** the air guide means (45, 47) distributes the cooling air, which flows in the air exhaust channel (36), over the width of the outflow opening (55) of the air exhaust channel (36).

3. Cooking appliance according to claim 1 or 2, **characterised in that** a flow divider (42) divides the vapour flow substantially into two part-flows of vapour.

4. Cooking appliance according to claim 1, 2 or 3, **characterised in that** the air guide means is constructed as at least one air guide wall (45, 47), which extends over the clear height of the air exhaust channel (36) and guides the vapour from the vapour opening (43) in direction towards a lateral edge region of the air exhaust channel (36).

5. Cooking appliance according to one of the preceding claims, **characterised in that** the air guide means consists of at least two air guide walls (45, 47) which are arranged at an angle relative to one another and which extend substantially in V-shape in the region of the vapour, which enters the air exhaust channel (36), to guide this in substantially V-shaped manner in width in the outflow direction.

6. Cooking appliance according to claim 4 or 5, **characterised in that** at least one of the air guide walls (45) has flow openings (49) distributed over the length thereof.

7. Cooking appliance according to claim 4, 5 or 6, **characterised in that** the air guide means (45, 47) have an air passage opening (51) exclusively for the cooling air, which is screened from the vapour flow.

8. Cooking appliance according to one of the preceding claims, especially claim 7, **characterised in that** a substantially horizontally arranged partition plate (27) is provided in the exhaust air channel (36) and separates the inducted vapour from the inducted air until in the region of the air guide means (45, 47).

## Revendications

1. Appareil de cuisson avec un logement, dans lequel sont prévus une chambre de cuisson ainsi qu'un ventilateur à air frais disposé à l'extérieur de la chambre de cuisson, qui est raccordé côté ventilation à une gaine de ventilation menant hors du logement du côté frontal, dont l'orifice de ventilation possède une largeur qui est beaucoup plus grande que celle d'un orifice pour vapeur de la gaine de ventilation, à travers lequel la vapeur en provenance du moufle du four circule en plus dans la gaine de ventilation et est pressée avec l'air de refroidissement hors de l'orifice de ventilation, **caractérisé en ce qu'**un moyen de guidage de l'air (45, 47) est disposé dans la gaine de ventilation (36), celui-ci répartissant la vapeur affluant dans la gaine de ventilation sur la largeur de l'orifice de ventilation (55) de la gaine de ventilation (36).

2. Appareil de cuisson selon la revendication 1, **caractérisé en ce que** le moyen de guidage de l'air (45, 47) répartit l'air frais affluant dans la gaine de ventilation (36) sur la largeur de l'orifice de ventilation (55) de la gaine de ventilation(36).

3. Appareil de cuisson selon la revendication 1 ou 2, **caractérisé en ce qu'**un séparateur de flux (42) sépare le flux de vapeur principalement en deux flux de vapeur partiels.

4. Appareil de cuisson selon la revendication 1, 2 ou 3, **caractérisé en ce que** le moyen de guidage de l'air est formé comme au moins une paroi de guidage de l'air (45, 47) qui s'étend sur la hauteur libre de la gaine de ventilation (36) et guide la vapeur de l'orifice pour vapeur (43) en direction d'une partie de bord latérale de la gaine de ventilation (36).

5. Appareil de cuisson selon l'une des revendications précédentes, **caractérisé en ce que** le moyen de guidage de l'air est constitué au moins de deux parois de guidage de l'air (45, 47) disposées en angle l'une par rapport à l'autre, qui, dans la partie où la vapeur entre dans la gaine de ventilation (36), s'étendent principalement en forme de V en guidant cette vapeur en largeur dans le sens de ventilation en forme de V.

6. Appareil de cuisson selon la revendication 4 ou 5, **caractérisé en ce qu'**au moins l'une des parois de guidage de l'air (45) présente des orifices de circulation (49) répartis sur sa longueur.

7. Appareil de cuisson selon la revendication 4, 5 ou 6, **caractérisé en ce que** le moyen de guidage de l'air (45, 47) présente un orifice de passage de l'air (51) uniquement pour l'air frais qui est protégé du flux de vapeur.

8. Appareil de cuisson selon l'une des revendications précédentes, notamment selon la revendication 7, **caractérisé en ce qu'**une plaque de séparation (27) disposée principalement horizontalement est prévue dans la gaine de ventilation (36), cette plaque de séparation séparant la vapeur aspirée de l'air frais aspiré jusque dans la partie du moyen de guidage de l'air (45, 47).
